# EUROPÄISCHE PATENTSCHRIFT

(11) **EP 1 954 882 B1**
(45) Veröffentlichungstag und Bekanntmachung des Hinweises auf die Patenterteilung: **06.03.2013**
(21) Anmeldenummer: 06818845.7
(22) Anmeldetag: 27.11.2006
(51) Int. Cl.: E01C 5/06

(54) **Formstein**
Molded brick
Pierre moulée

(30) Priorität: 30.11.2005 DE 102005057434
(43) Veröffentlichungstag der Anmeldung: 13.08.2008
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Otten, Roth, Dobler & Partner
(86) Internationale Anmeldenummer: PCT/EP2006/011351
(87) Internationale Veröffentlichungsnummer: WO 2007/062791

(56) Entgegenhaltungen:
- DE-A1- 19 529 378
- DE-U1-202004 008 747

## Beschreibung

Die Erfindung betrifft einen Formstein nach dem Oberbegriff des Anspruchs 1. Aus der DE 20 2004 008 747 U1 ist ein Formstein aus Beton zur Erstellung einer Pflasterfläche bekannt, welcher einen Körper mit einer ebenen Oberseite, eine Unterseite und wenigstens drei senkrechten Seitenflächen mit Zähnen aufweist, wobei an jeder Seitenfläche Zähne unterschiedlicher vertikaler Höhe angeordnet sind. Zur Erzielung eines maximalen Fugenvolumens zwischen zwei in der Pflasterfläche zusammenwirkenden Steinen, sieht der Stand der Technik einen Freiraum zwischen einzelnen Gruppen von Abstandhaltern vor. Die hierdurch gebildeten Bunker für Verfugungsmaterial bringen jedoch zwei Gefahren für das Füllmaterial der Fugen mit sich. Erstens besteht die Gefahr, dass das Füllmaterial im Bereich der Bunker bei Regen rasch ausgewaschen wird, da es insbesondere ungehindert in die an diesem Formstein vorgesehen Kanäle eingeschwemmt werden kann. Zweitens besteht die Gefahr, dass das Füllmaterial vom Wind aus den Fugen ausgeblasen wird.

Der Erfindung liegt die Aufgabe zugrunde, einen Formstein zu entwickeln, für den der Zielkonflikt zwischen einem großen Zahnanteil und einem großen Fugenvolumen unter den Gesichtspunkten Schubkraftübertragung bzw. Abstützung, Sickerfähigkeit und Elastizität der Verzahnung optimal gelöst ist.

Diese Aufgabe wird ausgehend von den Merkmalen des Oberbegriffs des Anspruchs 1 durch die kennzeichnenden Merkmale gelöst. In den Unteransprüchen sind vorteilhafte und zweckmäßige Weiterbildungen angegeben.

Der erfindungsgemäße Formstein weist an jeder seiner Seitenfläche wenigstens eine Zahngruppe auf, welche sich aus mindestens drei Zähnen unterschiedlicher Höhe zusammensetzt, wobei die vertikale Höhe der Zähne einer Zahngruppe in eine Umfangsrichtung des Formsteins von Zahn zu Zahn zunimmt oder abnimmt. Hierdurch kann zwischen zusammenwirkenden Formsteinen ein maximales Fugenvolumen realisiert werden ohne Bunker zwischen einzelnen Zahngruppen ausbilden zu müssen, da der Anteil an vergleichsweise niedrigen Zähnen an der Gesamtzahnzahl hoch ist. Gleichzeitig bilden die unterschiedlich hohen Zähne eine Art zerklüftete Oberfläche, die einem Zaun ähnlich ist, welcher das Füllmaterial bei Wind mechanisch in den Fugen zurückhält.

Gemäß einer vorteilhaften Ausführungsform ist es vorgesehen, alle an einer der Seitenflächen des Formsteins angeordneten Zähne mit einem einheitlichen horizontalen Abstand zueinander anzuordnen. Hierdurch wird die Bildung von Bunkern für Fugenmaterial vermieden und nahezu die gesamte Seitenfläche des Formsteins durch Zähne vor Auswaschungen oder Ausblasungen geschützt.

Weiterhin ist es gemäß einer vorteilhaften Ausführungsform vorgesehen, die Höhen der Zähne jeder der an den Seitenflächen angeordneten Zahngruppe in die selbe Umfangsrichtung des Formsteins von Zahn zu Zahn zunehmen zu lassen. Eine derartige einheitliche Ausrichtung der Zahngruppen stellt sicher, dass gleiche Formsteine immer mit Zahngruppen mit gegenläufiger Neigung zusammenwirken. Hierdurch wird trotz der unterschiedlichen Höhen der Zähne im Mittelwert ein relativ gleichbleibendes Niveau der Verzahnung erreicht.

Gemäß einer vorteilhaften Ausführungsform ist es vorgesehen, dem Zusatzzahn eine Höhe zu geben, welche einer Höhe eines größten Zahns der benachbarten Zahngruppe entspricht. Somit wird jede Seitenfläche des Formsteins seitlich durch zwei höchste Zähne begrenzt. Dies erleichtert bei der Herstellung des Formsteins das sogenannte Abklammern, bei welchem mehrere Formsteine durch einen Backengreifer von einer Fertigungsunterlage abgehoben werden, da über die seitlich angeordneten Zähne die Kräfte der Backen zwischen den Formsteinen übertragbar sind, ohne dass sich diese zueinander verkippen.

Durch die Verwendung von Zahngruppen mit unterschiedlicher Zahnzahl ist es möglich, den Formstein auf die unterschiedlichsten Abmessungen anzupassen.

Weiterhin ist es vorgesehen, die Zähne einer Zahngruppe mit ihren Füßen an einer umlaufenden Kante der Unterseite des Formsteins auszurichten. Hierdurch entsteht oberhalb der Zähne die gewünschte großvolumige Fuge.

Alternativ ist es gemäß einer vorteilhaften Ausführungsform vorgesehen, die Zähne einer Zahngruppe mit ihren Köpfen an einer umlaufenden Kante der Oberseite des Formsteins auszurichten. Hierdurch entsteht unterhalb der Zähne eine großvolumige Fuge.

Gemäß einer weiteren vorteilhaften Ausführungsvariante ist es vorgesehen, die Zähne einer Zahngruppe mit ihren waagrechten Halbierenden zu einer Waagrechten auszurichten, welche die Seitenflächen des Formsteins parallel zu der umlaufenden Kante der Unterseite umläuft. Durch diese mittige Anordnung auf der Seitenfläche ist es möglich, oberhalb und unterhalb der Zähne eine Fuge zu realisieren.

Weiterhin ist es gemäß einer vorteilhaften Ausführungsform vorgesehen, an der Unterseite des Formsteins wenigstens einen Tunnel anzuordnen, welcher sich zu der Unterseite und zu wenigstens einer Seitenfläche des Formsteins öffnet. Hierdurch wird unter dem Formstein ein Wasserreservoir gebildet, über welches sich das in den Fugen zwischen den benachbarten Steinen liegende Füllmaterial befeuchtet. Da feuchtes Füllmaterial, insbesondere feuchter Natursand einen starken Zusammenhalt aufweist, kann auf diese Weise einem ungewünschten Ausblasen des Füllmaterials aus den Fugen entgegengewirkt werden.

Gemäß einer vorteilhaften Ausführungsform ist es vorgesehen, die Zähne oder einen Teil der Zähne zu der Oberseite des Formsteins hin abzurunden. Hierdurch wird das Einbringen des Füllmaterials in den zwischen den Zähnen ausgebildeten Spalt erleichtert.

Es ist gemäß einer vorteilhaften Ausführungsform auch vorgesehen, an jeder Seitenfläche zu den anschließenden Seitenflächen hin jeweils einen höchsten Zahn anzuordnen, um das Handhaben mehrerer nebeneinander liegender Formsteine durch einen Manipulator, welcher die Formsteine mit zwei gegenüberliegenden Backen zusammendrückt, zu erleichtern. Hierdurch wird insbesondere ein Einknicken benachbarter Formsteine im Bereich der beim Transport nicht gefüllten Fuge vermieden.

Gemäß einer vorteilhaften Ausführungsform ist es vorgesehen, einen Bausatz aus Formsteinen entsprechend wenigstens einem der vorgenannten Ansprüche zusammenzustellen, bei welchem die Zähne eines ersten Formsteins im verlegten Zustand in Zahnlücken treten, welche zwischen den Zähnen eines zweiten Formsteins gebildet sind. Hierdurch ist die Schubkraftübertragung bzw. die Abstützung und die Elastizität zwischen benachbarten Formsteinen sichergestellt.

Gemäß einer vorteilhaften Ausführungsform sieht der Bausatz bei im Kreuzverband oder im Halbverband zusammenwirkenden Formsteinen vor, die höchsten Zähne benachbarter Formsteine jeweils zusammenwirken zu lassen. Hierdurch ist ein Verkippen der benachbarten Formsteine im Falle einer nur auf einen der beiden Formsteine wirkenden Belastung wirksam verhindert.

Gemäß einer vorteilhaften Ausführungsform ist es vorgesehen, durch das Zusammenwirken zweier Zahngruppen zweier benachbarter Formsteine oberhalb von den Zähnen eine Fuge auszubilden, welche in einer Seitenansicht zu den Zähnen hin eine W-förmigen Kontur aufweist. Hierdurch kann Verfugungsmaterial auch bei starkem Wind erfolgreich in der Fuge zurückgehalten werden.

Es ist gemäß einer vorteilhaften Ausführungsform weiter vorgesehen, durch das Zusammenwirken zweier Zahngruppen zweier benachbarter Formsteine unterhalb von den Zähnen eine Fuge auszubilden, welche in einer Seitenansicht zu den Zähnen hin eine M-förmigen Kontur aufweist. Diese Ausrichtung der Zähne bewirkt eine zusätzliche Verkrallung der Formsteine im Untergrund, da durch die Positionierung der Zähne zwischen den Zähnen und dem Untergrund eine Art Formschluss entsteht.

Schließlich ist es gemäß einer vorteilhaften Ausführungsform vorgesehen, durch das Zusammenwirken zweier Zahngruppen zweier benachbarter Formsteine, oberhalb und unterhalb von den Zähnen jeweils zwei Fugen auszubilden, von denen die obere in einer Seitenansicht zu den Zähnen hin eine W-förmige Kontur und die untere eine M-förmige Kontur aufweist. Eine derartige Positionierung der Zähne vereint die beiden vorgenannten Vorteile.

Weitere Einzelheiten der Erfindung werden in der Zeichnung anhand von schematisch dargestellten Ausführungsbeispielen beschrieben.

Hierbei zeigt:
- Figur 1:: eine perspektivische Ansicht eines ersten Formsteins;
- Figur 2a:: eine Draufsicht auf eine Pflasterfläche aus zwei Formsteinen;
- Figur 2b:: einen Schnitt durch die Figur 2a entlang einer Schnittlinie IIb-IIb;
- Figur 3a:: eine schematische Draufsicht auf eine im Halbverband verlegte Pflasterfläche;
- Figur 3b:: eine schematische Draufsicht auf eine im Kreuzverband verlegte Pflasterfläche;
- Figur 4a - 4c:: schematische Seitenansichten von drei weiteren Varianten eines Formsteins;
- Figur 5a - 5c:: eine Draufsicht und zwei Seitenansichten eines Formsteins mit Rasterabmessungen R x R;
- Figur 6a - 6c:: eine Draufsicht und zwei Seitenansichten eines Formsteins mit Rasterabmessungen R x 2R;
- Figur 7a, 7b:: eine Draufsicht und eine Seitenansicht eines Formsteins mit Rasterabmessungen 2R x 2R;
- Figur 8a - 8c:: eine Draufsicht und zwei Seitenansichten eines Formsteins mit Rasterabmessungen 2R x 3R;
- Figur 9a:: eine Draufsicht auf einen Ausschnitt einer im Kreuzverband verlegten Pflasterfläche mit zwei Formsteinen mit Rasterabmessungen 2R x 2R;
- Figur 9b:: einen Schnitt durch die in der Figur 9a gezeigte Pflasterfläche entlang einer Schnittlinie IXb-IXb;
- Figur 10a:: eine Draufsicht auf einen Ausschnitt einer im Halbverband verlegten Pflasterfläche mit zwei Formsteinen mit Rasterabmessungen 2R x 2R,
- Figur 10b:: einen Schnitt durch die in der Figur 10a gezeigte Pflasterfläche entlang einer Schnittlinie Xb-Xb,
- Figur 11a:: eine Teilansicht der Figur 1,
- Figur 11b:: eine schematische Darstellung eines Volumens einer zur Darstellung der Figur 11a gehörenden Fuge und
- Figur 12:: einen Formstein mit drei Tunneln.

In der Figur 1 ist eine perspektivische Ansicht eines Formsteins F dargestellt. Der Formstein F besitzt einen Körper K mit einer Oberseite 1, einer Unterseite 2 und vier Seitenflächen SF, welche im einzelnen als Seitenflächen SF1 bis SF4 bezeichnet sind. An den Seitenflächen SF sind Zähne Z angeordnet, welche mit Zähnen Y eines nicht dargestellten weiteren Formsteins eine Verzahnung bilden, aber auch die Funktion von Abstandhaltern übernehmen. Die drei Zähne Z jeder Seitenfläche SF bilden jeweils eine Zahngruppe ZG. Die drei Zähen Z bzw. Z1, Z2 und Z3 jeder der Zahngruppen ZG weisen unterschiedliche Höhen HZ auf, wobei für Höhen der einzelnen Zähne Z1, Z2 und Z3 gilt HZ1 > HZ2 > HZ3. Die Höhen HZ der Zähne Z bzw. Z1 bis Z3 jeder Zahngruppe ZG nehmen in eine Umfangsrichtung UR von Zahn Z zu Zahn Z zu bzw. in eine Umfangsrichtung UL von Zahn Z zu Zahn Z ab. Die Umfangsrichtungen UR und UL verlaufen parallel zu der Oberseite 1 bzw. Unterseite 2 und sind als Drehrichtungen um eine Hochachse HA des Formsteins F definiert. Zwischen den Zähnen Z1 und Z2 bzw. Z2 und Z3 bzw. neben dem Zahn Z3 liegen jeweils Zahnlücken ZL, welche im einzelnen als Zahnlücken ZL1, ZL2 und ZL3 bezeichnet sind. An der Seitenfläche SF1 des Formsteins F sind in der Figur 1 exemplarisch die Zähne Y bzw. Y1, Y2 und Y3 angedeutet, welche in die Zahnlücken ZL eintreten. Diese Zähne Y gehören zu einem nicht weiter dargestellten, benachbarten Formstein. Weiterhin weisen die Zähne Z einer Zahngruppe ZG einen einheitlichen horizontalen Abstand LA zueinander auf.

In der Figur 2a ist eine Draufsicht auf eine Pflasterfläche P dargestellt, welche aus zwei Formsteinen F besteht. Die Formsteine F sind ähnlich zu dem in der Figur 1 gezeigten Formstein ausgebildet. Die beiden nur teilweise dargestellten Formsteine F weisen in eine Richtung y jeweils eine Rasterabmessung R auf. Die Rasterabmessung R ist unter Berücksichtigung einer Zahntiefe TZ bzw. TY so gewählt, dass Zähne Z bzw. Y der Formsteine F jeweils eine Seitenfläche SF des angrenzenden Formsteins F nicht berühren. Weiterhin berühren sich benachbarte Zähne Z und Y benachbarter Formsteine F auch mit Seitenflanken 3, 4 nicht. Somit ergibt sich in Draufsicht auf die Pflasterfläche P ein zwischen den benachbarten Formsteinen F schlangenförmig verlaufender Spalt 5, welcher die Elastizität und die Sickerfähigkeit der Pflasterfläche P garantiert.

Die Figur 2b zeigt einen Schnitt durch die Figur 2a entlang einer Schnittlinie IIb-IIb. In dieser Schnittansicht ist der hintere Formstein F mit seinen Zähnen Z in Seitenansicht zu sehen. Weiterhin sind die Zähne Y des vorderen Formsteins F im Schnitt zu sehen. Ober einer aus den Zähnen Z und Y gebildeten Zahnreihe ZR liegt eine Fuge 6, in welcher nicht dargestelltes Füllmaterial aufgenommen wird. Die Fuge 6 wird bis etwa zu einer um eine Oberseite 1 des Formsteins F umlaufenden Oberkante OK gefüllt. Das nicht dargestellte Füllmaterial wird in der Fuge 6 an Vorsprüngen 7 und Rücksprüngen 8 der Zahnreihe ZR zurückgehalten.

In der Figur 3a ist eine schematische Draufsicht auf eine im Halbverband HV verlegte Pflasterfläche P dargestellt, welche sich aus acht gleichen Formsteinen F zusammensetzt. Kennzeichnend für den Halbverband ist ein Fugenbild FB, das keine Kreuzfugen aufweist, sondern ausschließlich ein T-förmiges Zusammentreffen von Fugen 6 zeigt.

In der Figur 3b ist eine schematische Draufsicht auf eine im Kreuzverband KV verlegte Pflasterfläche P gezeigt, welche sich aus zwölf gleichen Formsteinen F zusammensetzt. Kennzeichnend für den Kreuzverband ist ein Fugenbild FB, bei dem sich Fugen 6 kreuzen und sogenannte Kreuzfugen entstehen.

Die Figuren 4a bis 4c zeigen schematische Seitenansichten von drei weiteren Varianten eines Formsteins F. Bei dem in der Figur 4a gezeigten Formstein F sind Zähne Z einer Zahngruppe ZG mit ihren Füßen 9 an einer Unterkante UK ausgerichtet, welche eine Unterseite 2 des Formsteins F umläuft. Bei dem in der Figur 4b gezeigten Formstein F sind Zähne Z einer Zahngruppe ZG mit ihren Köpfen 10 an einer Oberkante OK ausgerichtet, welche eine Oberseite 1 des Formsteins F umläuft. Bei dem in der Figur 4c gezeigten Formstein F sind Zähne Z einer Zahngruppe ZG an einer Waagrechten 11 ausgerichtet, welche zwischen einer Unterkante UK und einer Oberkante OK des Formsteins F verläuft. Ein nicht dargestellter Zusatzzahn würde bei allen drei Varianten entsprechend dem höchsten Zahn der Zahngruppe ausgerichtet sein.

In den Figuren 5a bis 5c sind eine Draufsicht auf einen Formstein F bzw. F1 und zwei Seitenansichten auf diesen Formstein F1 dargestellt. In einem Raster RA weist der Formstein F in der Draufsicht Rasterabmessungen R x R auf, wobei R 15 cm entspricht. An seinen Seitenflächen SF bzw. SF1 bis SF4 weist der Formstein F1 je vier Zähne Z auf. Hierbei bilden Zähne Z1 bis Z3 jeweils eine Zahngruppe ZG, neben welcher jeweils ein Zusatzzahn ZZ angeordnet ist. In der Seitenansicht aus der Pfeilrichtung Vb auf den Formstein F sind unterschiedliche Zahnhöhen HZ bzw. HZ1 bis HZ3 der Zähne Z1 bis Z3 der Zahngruppe ZG erkennbar. Der Zusatzzahn ZZ weist eine Höhe HZZ auf, welche der Höhe HZ1 des höchsten Zahns Z1 der Zahngruppe ZG entspricht. Weiterhin ist der Zusatzzahn ZZ an allen Seitenflächen SF des Formsteins F jeweils neben dem kleinsten Zahn Z3 der Zahngruppe ZG angeordnet. Die Höhe HZ bzw. HZ1 bis HZ3 der Zähne Z1 bis Z3 nimmt vom Zahn Z3 aus an allen Seitenflächen SF des Formsteins F in eine Umfangsrichtung UL zu. Die in der Figur 5c dargestellte Seitenansicht aus einer Pfeilrichtung Vc auf dem Formstein F1 entspricht der Figur 5b. Der Formstein F1 weist eine Höhe H1 (siehe Figur 5b) von 10 cm auf. Die in den Figuren 6a bis 6c, 7a, 7b und 8a bis 8c dargestellten weiteren Varianten von Formsteinen weisen ebenfalls entsprechende Höhen auf.

In den Figuren 6a bis 6c sind eine Draufsicht auf einen Formstein F bzw. F2 und zwei Seitenansichten auf diesen Formstein F2 dargestellt. In einem Raster RA weist der rechteckige Formstein F2 in der Draufsicht Abmessungen R x 2R auf, wobei R 15 cm entspricht. An gegenüberliegenden Seitenflächen SF bzw. SF2 und SF4 weist der Formstein F2 analog zu dem Formstein F1 (siehe Figur 5a) je vier Zähne Z auf. Hierbei bilden Zähne Z1 bis Z3 jeweils eine Zahngruppe ZG, neben welcher jeweils ein Zusatzzahn ZZ angeordnet ist. In der Seitenansicht aus einer Pfeilrichtung VIc auf den Formstein F2 sind unterschiedliche Zahnhöhen HZ1 bis HZ3 der Zähne Z1 bis Z3 der Zahngruppe ZG erkennbar. Der Zusatzzahn ZZ weist eine Höhe HZZ auf, welche der Höhe HZ1 des höchsten Zahns Z1 der Zahngruppe ZG entspricht. An weiteren zwei gegenüberliegenden Seitenflächen SF bzw. SF1 und SF3 weist der Formstein F2 zwei aufeinanderfolgende Zahngruppen ZG auf, welche jeweils aus vier unterschiedlich hohen Zähnen Z, nämlich Z1 bis Z4 bestehen. Weiterhin ist an diesen Seitenflächen SF1 und SF3 den beiden Zahngruppen ZG jeweils ein Zusatzzahn ZZ zugeordnet. An jeder der Seitenflächen SF bzw. SF1 bis SF4 ist der Zusatzzahn ZZ jeweils neben dem kleinsten Zahn Z3 bzw. Z4 der angrenzenden Zahngruppe ZG angeordnet. Die Höhen HZ der Zähne Z1 bis Z3 bzw. Z1 bis Z4 nehmen vom Zahn Z3 bzw. Z4 aus an allen Seitenflächen SF des Formsteins F in eine Umfangsrichtung UL zu.

In den Figuren 7a und 7b ist ein weiterer Formstein F bzw. F3 in einer Draufsicht und einer Seitenansicht dargestellt. In einem Raster RA weist der Formstein F3 in der Draufsicht Abmessungen 2R x 2R auf, wobei R 15 cm entspricht. Die Anordnung von Zähnen Z ist an allen Seitenflächen SF bzw. SF1 bis SF4 gleich und entspricht der Anordnung, welche die Figur 6b zeigt, entsprechend wird auf die dortige Figurenbeschreibung verwiesen.

In den Figuren 8a bis 8c ist ein weiterer Formstein F bzw. F4 in einer Draufsicht und zwei Seitenansichten aus Pfeilrichtungen VIIIb und VIIIc dargestellt. In einem Raster RA weist der Formstein F4 in der Draufsicht Abmessungen 2R x 3R auf, wobei R 15 cm entspricht. Die Anordnung von Zähnen Z entspricht an gegenüberliegenden Seitenflächen SF bzw. SF2 und SF4 der aus der Figur 6b bekannten Anordnung. Zwei weitere gegenüberliegende Seitenflächen SF bzw. SF1 und SF3 weisen jeweils 3 Zahngruppen ZG und einen Zusatzzahn ZZ auf. Hierbei ist zwischen zwei Zahngruppen mit vier Zähnen Z1 bis Z4 eine Zahngruppe ZG mit fünf Zähnen Z1 bis Z5 angeordnet. Wobei sich Zahnhöhen HZ der niedrigsten Zähne Z jeder Gruppe und Zahnhöhen HZ der höchsten Zähne Z jeder Gruppe entsprechen und der Zusatzzahn ZZ in seiner Höhe HZZ ebenfalls der Höhe HZ der höchsten Zähne Z1 jeder Gruppe ZG entspricht.

In der Figur 9a ist eine Draufsicht auf einen Ausschnitt einer im Kreuzverband verlegten Pflasterfläche P mit zwei Formsteinen F bzw. F3 mit einem Raster RA mit den Rasterabmessungen 2R x 2R dargestellt. In Analogie zu der Darstellung in der Figur 2a bilden Zähne Z und Y der beiden benachbarten Formsteine F3 eine Zahnreihe ZR mit einem in Draufsicht schlangenlinienförmig verlaufenden Spalt 5. Alle Zähne Z weisen einen kreissegmentförmigen Querschnitt QZ auf.

In der Figur 9b ist ein Schnitt entlang einer in der Figur 9a angedeuteten Schnittlinie IXb-IXb dargestellt. Dieser Schnitt ist vergleichbar mit dem in der Figur 2b dargestellten Schnitt. In dieser Ansicht zeigt sich eine oberhalb der Zahnreihe ZR liegende Fuge 6 in der Seitenansicht als wiederholt W-förmige Fuge. Ein in die Fuge 6 eingebrachtes, nicht dargestelltes Füllmaterial ist bildlich ausgedrückt mit der Zahnreihe ZR verwurzelt. Gleichzeitig wirken die benachbarten Formsteine 3 in Seitenbereichen A und c und in einem Mittelbereich B jeweils über Zähne Z bzw. Y zusammen, welche die maximale Höhe HZ bzw. HY aufweisen. Die Zähne Z sind im Bereich ihres Kopfes 10 zu der Seitenfläche SF des Formsteins F abgerundet.

In der Figur 10a ist eine Draufsicht auf einen Ausschnitt einer im Halbverband verlegten Pflasterfläche P mit zwei Formsteinen F3 mit einem Raster RA mit Rasterabmessungen 2R x 2R dargestellt. In Analogie zu den Darstellungen in der Figur 2a und der Figur 9a bilden die Zähne Z und Y der beiden benachbarten Formsteine F3 eine Zahnreihe ZR mit einem in Draufsicht schlangenlinienförmig verlaufenden Spalt 5.

In der Figur 10b ist ein Schnitt entlang der in der Figur 10a angedeuteten Schnittlinie Xb-Xb dargestellt, wobei auf die Darstellung der Kontur des hinteren Formsteins F3 verzichtet wurde und somit nur die Zähne Z und Y dargestellt sind. Diese Darstellung ist vergleichbar mit der Figur 2b und der Figur 9b. In dieser geschnittenen Seitenansicht zeigt sich eine oberhalb der Zahnreihe ZR liegende Fuge 6 in der Seitenansicht als W-förmige Fuge.

In der Figur 11a ist eine Teilansicht des in der Figur 1 dargestellten Formsteins F gezeigt. Mit einer gestrichelten Linie L ist oberhalb der Zähne Z und Y ein in der Seitenansicht W-förmiges Erscheinungsbild einer Fuge 6 angedeutet. In der Figur 11b ist die Fuge 6, welche zwischen zwei benachbarten Formsteinen entsteht als Volumenmodel V dargestellt. Die Fuge 6 besteht aus nicht näher dargestelltem Füllmaterial, insbesondere aus Natursand.

In der Figur 12 ist ein Formstein F mit Tunneln T dargestellt. Um die Darstellung übersichtlich zu halten sind nur an einer Seitenfläche SF bzw. SF1 Zähne Z dargestellt. Von der Seitenfläche SF1 verlaufen die drei Tunnel T zu einer gegenüberliegenden Seitenfläche SF3, wobei die Tunnel T als Nuten N an einer Unterseite 2 des Formsteins F ausgebildet sind und sich zu·den Seitenflächen SF1 und SF3 öffnen. Die Tunnel T weisen einen rechteckförmigen Querschnitt Q auf. Gemäß nicht dargestellten Ausführungsvarianten sind auch kreissegmentförmige oder vieleckförmige Querschnitte vorgesehen. Durch die Tunnel T ist es möglich, über den in der Figur 2a gezeigten Spalt 5, welcher mit Füllmaterial und insbesondere mit Natursand gefüllt ist, die über den Zähnen liegende Fuge (siehe z.B. Figur 2b oder 11a, 11b) feucht zu halten und somit einem Ausblasen der Fuge durch den Wind entgegen zu wirken.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Oberseite von F
- 2: Unterseite von F
- 3: Seitenflanke von Z bzw. Y
- 4: Seitenflanke von Z bzw. Y
- 5: Spalte
- 6: Fuge
- 7: Vorsprung von ZR
- 8: Rücksprung von ZR
- 9: Fuß von Z bzw. Y
- 10: Kopf von Z bzw. Y
- 11: Waagrechte zwischen OK und UK

- A, B: Seitenbereich von SF
- C: Mittelbereich von SF
- F, F1 - F4: Formstein
- FB: Fugenbild
- HA: Hochachse von F
- HV: Halbverband
- HY, HY1 - HY5: Höhe von Y bzw. Y1 - Y5
- HZ, HZ1 - HZ5: Höhe von Z bzw. Z1 - Z5
- HYY: Höhe von YY
- HZZ: Höhe von ZZ
- H1: Höhe von F1
- KV: Kreuzverband
- L: gestrichelte Linie
- LA: horizontaler Abstand zwischen Z bzw. Y
- N: Nut an 2
- OK: umlaufende Oberkante
- P: Pflasterfläche
- Q: Querschnitt von T
- QZ: Querschnitt von Z
- RA: Raster
- R: Rasterabmessung
- SF, SF1 - SF4: Seitenfläche von F

- T: Tunnel
- TZ: Zahntiefe
- TY: Zahntiefe
- UK: umlaufende Unterkante
- UR, UL: Umfangsrichtung
- V: Volumenmodel
- Y, Y1 - Y5: Zahn
- Z, Z1 - Z5: Zahn
- ZG: Zahngruppe
- ZL, ZL1 - ZL3: Zahnlücke

## Patentansprüche

1. Formstein (F, F1 - F4) insbesondere aus Beton zur Erstellung einer Pflasterfläche (P), mit
- einem Körper (K) mit einer ebenen Oberseite (1),
- einer Unterseite (2) und
- wenigstens drei senkrechten Seitenflächen (SF), welche Zähne (Z) aufweisen,
- wobei an jeder Seitenfläche (SF) Zähne (Z) unterschiedlicher vertikaler Höhe (HZ) angeordnet sind, **dadurch gekennzeichnet, dass**
- an jeder Seitenfläche (SF) wenigstens eine Zahngruppe (ZG) angeordnet ist, welche sich aus mindestens drei Zähnen (Z, Z1 - Z5) unterschiedlicher vertikaler Höhe (HZ, HZ1 - HZ5) zusammensetzt und
- die vertikale Höhe (HZ, HZ1 - HZ4) der Zähne (Z, Z1 - Z5) der Zahngruppen (ZG) in eine Umfangsrichtung (UR, UL) des Formsteins (F, F1 - F4) von Zahn (Z) zu Zahn (Z) zunimmt oder abnimmt.

2. Formstein nach Anspruch 1, **dadurch gekennzeichnet, dass** alle an einer der Seitenfläche (SF, SF1 - SF4) angeordneten Zähne (Z, ZZ) zueinander einheitliche horizontale Abstände (LA) aufweisen, wobei insbesondere die Höhen (HZ, HZ1 - HZ5) der Zähne (Z, Z1 - Z5) jeder der an den Seitenflächen (SF, SF1 - SF4) angeordneten Zahngruppe (ZG) in die selbe Umfangsrichtung (UR, UL) des Formsteins (F, F1 - F4) von Zahn (Z) zu Zahn (Z) zunimmt.

3. Formstein nach einem der vorhergehenden Ansprüche, **dadurch gekennzeichnet, dass** an jeder Seitenfläche (SF, SF1 - SF4) ein ganzzahliges Vielfaches von Zahngruppen (ZG) angeordnet ist und zusätzlich ein weiterer zu keiner Zahngruppe (ZG) gehörender einzelner Zusatzzahn (ZZ) angeordnet ist, wobei insbesondere der Zusatzzahn (ZZ) neben dem die Zahngruppe (ZG) bzw. die Zahngruppen (ZG) seitlich abschließenden kleinsten Zahn (Z, Z3 bzw. Z4 bzw. Z5) angeordnet ist und wobei insbesondere der Zusatzzahn (ZZ) eine Höhe (HZZ) aufweist, welche einer Höhe (HZ, HZ1) eines größten Zahns (Z, Z1) der benachbarten Zahngruppe (ZG) entspricht.

4. Formstein nach einem der vorhergehenden Ansprüche, **dadurch gekennzeichnet, dass** die einzelnen Zahngruppen (ZG) des Formsteins (F, F1 - F4) unterschiedliche Zahnzahlen aufweisen, wobei insbesondere an wenigstens einer der Seitenflächen (SF, SF1 - SF4) des Formsteins (F, F1 - F4) Zahngruppen (ZG) mit unterschiedlichen Zahnzahlen angeordnet sind.

5. Formstein nach einem der vorhergehenden Ansprüche, **dadurch gekennzeichnet, dass** ein quadratischer Formstein (F, F1) mit Rasterabmessungen R x R an jeder Seitenfläche (SF, SF1 - SF4) eine Zahngruppe (ZG) aufweist, welche aus drei Zähnen (Z bzw. Z1 - Z3) besteht, wobei insbesondere gilt, dass der quadratische Formstein (F, F1) mit den Rasterabmessungen R x R an jeder Seitenfläche (SF, SF1 - SF4) einschließlich des Zusatzzahns (ZZ) jeweils vier Zähne (ZZ, Z bzw. Z1 - Z3) aufweist.

6. Formstein nach einem der vorhergehenden Ansprüche 1 bis 4, **dadurch gekennzeichnet, dass** ein rechteckiger Formstein (F, F2) mit Rasterabmessungen R x 2R an zwei gegenüberliegenden Seitenflächen (SF, SF2, SF4) jeweils eine Zahngruppe (ZG) aufweist, welche aus drei Zähnen (Z, Z1 - Z3) besteht, und an zwei weiteren gegenüberliegenden Seitenflächen (SF, SF1, SF3) jeweils zwei Zahngruppen (ZG) aufweist, welche jeweils aus vier Zähnen (Z, Z1 - Z4) bestehen, wobei insbesondere gilt, dass der rechteckige Formstein (F, F2) mit den Rasterabmessungen R x 2R an seinen gegenüberliegenden kurzen Seitenfläche (SF, SF2, SF4) einschließlich des Zusatzzahns (ZZ) jeweils vier Zähne (Z) und an seinen gegenüberliegenden langen Seitenflächen (SF, SF1, SF3) einschließlich des Zusatzzahns (ZZ) jeweils neue Zähne (Z) aufweist.

7. Formstein nach einem der vorhergehenden Ansprüche 1 bis 4, **dadurch gekennzeichnet, dass** ein quadratischer Formstein (F, F3) mit Rasterabmessungen 2R x 2R an jeder Seitenfläche (SF, SF1 - SF4) zwei Zahngruppen (ZG) aufweist, welche aus jeweils vier Zähnen (Z, Z1 - Z4) bestehen, wobei insbesondere gilt, dass der quadratische Formstein (F, F3) mit den Rasterabmessungen 2R x 2R insbesondere an jeder Seitenfläche (SF, SF1 - SF4) einschließlich des Zusatzzahns (ZZ) jeweils neun Zähne (Z) aufweist.

8. Formstein nach einem der vorhergehenden Ansprüche 1 bis 4, **dadurch gekennzeichnet, dass** ein rechteckiger Formstein (F, F4) mit Rasterabmessungen 2R x 3R an zwei gegenüberliegenden Seitenflächen (SF, SF2, SF4) mit der Länge 2R jeweils zwei Zahngruppe (ZG) aufweist, welche aus jeweils vier Zähnen (Z, Z1 - Z4) bestehen, und an zwei weiteren gegenüberliegenden Seitenflächen (SF, SF1, SF3) mit der Länge 3R zwei Zahngruppen (ZG), welche aus jeweils vier Zähnen (Z, Z1 - Z4) bestehen, und eine Zahngruppe (ZG), welche aus fünf Zähnen (Z, Z1 - Z5) besteht, aufweist, wobei die Zahngruppe (ZG) aus fünf Zähnen (Z, Z1 - Z5) zwischen den Zahngruppen (ZG) aus vier Zähnen (Z, Z1 - Z4) angeordnet ist, wobei insbesondere gilt, dass der rechteckige Formstein (F, F4) mit den Rasterabmessungen 2R x 3R an seinen gegenüberliegenden kurzen Seitenfläche (SF, SF2, SF4) einschließlich des Zusatzzahns (ZZ) jeweils neun Zähne (Z) und an seinen gegenüberliegenden langen Seitenflächen (SF, SF1, SF3) einschließlich des Zusatzzahns (ZZ) jeweils vierzehn Zähne (Z) aufweist.

9. Formstein nach einem der vorhergehenden Ansprüche 1 bis 4, **dadurch gekennzeichnet, dass** ein quadratischer Formstein (F) mit Rasterabmessungen 3R x 3R an jeder Seitenfläche (SF, SF1 - SF4) zwei Zahngruppen (ZG), welche aus jeweils vier Zähnen (Z) bestehen, und eine Zahngruppe (ZG), welche aus fünf Zähnen (Z) besteht, aufweist, wobei die Zahngruppe (ZG) aus fünf Zähnen (Z) zwischen den Zahngruppen (ZG) aus vier Zähnen (Z) angeordnet ist, wobei insbesondere gilt, dass der quadratische Formstein (F) mit den Rasterabmessungen 3R x 3R an jeder Seitenfläche (SF, SF1 - SF4) einschließlich des Zusatzzahns (ZZ) jeweils vierzehn Zähne (Z) aufweist.

10. Formstein nach einem der vorhergehenden Ansprüche, **dadurch gekennzeichnet, dass** die Rasterabmessung R insbesondere einen Wert von etwa 15 cm aufweist.

11. Formstein nach einem der vorhergehenden Ansprüche, **dadurch gekennzeichnet, dass** die Zähne (Z) einer Zahngruppe (ZG) mit ihren Füßen (9) an einer umlaufenden Kante (UK) der Unterseite (2) des Formsteins (F) ausgerichtet sind oder insbesondere dass die Zähne (Z) einer Zahngruppe (ZG) mit ihren Köpfen (10) an einer umlaufenden Kante (OK) der Oberseite (1) des Formsteins (F) ausgerichtet sind.

12. Formstein nach einem der vorhergehenden Ansprüche 1 bis 11, **dadurch gekennzeichnet, dass** die Zähne (Z) einer Zahngruppe (ZG) zu einer Waagrechten (11) ausgerichtet sind, welche die Seitenflächen (SF) des Formsteins (F) parallel zu der umlaufenden Kante (UK) der Unterseite (2) umläuft.

13. Formstein nach einem der vorhergehenden Ansprüche, **dadurch gekennzeichnet, dass** an der Unterseite (2) des Formsteins (F) wenigstens ein Tunnel (T) angeordnet ist, welcher sich zu der Unterseite (2) und zu wenigstens einer Seitenfläche (SF) des Formsteins (F) öffnet, wobei insbesondere mehrere Tunnel (T) parallel zueinander ausgerichtet sind und sich zu zwei gegenüberliegenden Seitenflächen (SF, SF1, SF3) des Formsteins (F) öffnen, wobei der Tunnel (T) insbesondere einen Querschnitt (Q) aufweist, welcher einem Kreissegment entspricht oder wobei der Querschnitt (Q) des Tunnels (T) insbesondere einem Vieleck entspricht oder wobei der Querschnitt (Q) des Tunnels (T) insbesondere einem Querschnitt (Q) einer Nut (N) mit Hinterschneidung entspricht.

14. Formstein nach einem der vorhergehenden Ansprüche, **dadurch gekennzeichnet, dass** der Zahn (Z) in einem horizontalen Schnitt einen kreissegmentförmigen Querschnitt (QZ) aufweist.

15. Formstein nach einem der vorhergehenden Ansprüche, **dadurch gekennzeichnet, dass** der Zahn (Z) zu der Oberseite (1) des Formsteins (F) hin abgerundet ist.

## Claims

1. Moulded brick (F, F1 - F4) made in particular of concrete for creating a paving area (P) comprising
- a body (K) with a flat top side (1),
- a bottom side (2) and
- at least three perpendicular side surfaces (SF) which have teeth (Z),
- wherein on each side surface (SF) there are teeth (Z) of different vertical height (HZ),
**characterised in that**
- on each side surface (SF) at least one group of teeth (ZG) is arranged, which is composed of at least three teeth (Z, Z1 - Z5) of different vertical height (HZ, HZ1 - HZ5) and
- the vertical height (HZ, HZ1- HZ4) of the teeth (Z, Z1 - Z5) of the group of teeth (ZG) increases or decreases in a circumferential direction (UR, UL) of the moulded brick (F, F1 - F4) from tooth (Z) to tooth (Z).

2. Moulded brick according to claim 1, **characterised in that** all of the teeth (Z, ZZ) arranged on one of the side surfaces (SF, SF1 - SF4) have uniform horizontal spacings (LA) between one another, wherein in particular the heights (HZ, HZ1 - HZ5) of the teeth (Z, Z1 - Z5) of each of the groups of teeth (ZG) arranged on the side surfaces (SF, SF 1 - SF4) increase in the same circumferential direction (UR, UL) of the moulded brick (F, F1 - F4) from tooth (Z) to tooth (Z).

3. Moulded brick according to any one of the preceding claims, **characterised in that** on each side surface (SF, SF1 - SF4) a whole number multiple of groups of teeth (ZG) is provided and in addition a further individual tooth (ZZ) belonging to none of the tooth groups (ZG), wherein in particular the additional tooth (ZZ) is arranged next to the smallest tooth (Z, Z3 or Z4 or Z5) laterally at the end of the tooth group (ZG) or tooth groups (ZG), and wherein in particular the addition tooth (ZZ) has a height (HZZ) which corresponds to a height (HZ, HZ1) of the largest tooth (Z, Z1) of the adjacent tooth group (ZG).

4. Moulded brick according to any one of the preceding claims, **characterised in that** the individual tooth groups (ZG) of the moulded brick (F, F1 - F4) have different numbers of teeth, wherein in particular on at least one of the side surfaces (SF, SF1 - SF4) of the moulded brick (F, F1 - F4) tooth groups (ZG) with different numbers of teeth are arranged.

5. Moulded brick according to any one of the preceding claims, **characterised in that** a quadratic moulded brick (F, F) with grid dimensions R x R on each side surface (SF, SF1 - SF4) comprises a group of teeth (ZG) which consists of three teeth (Z or Z1 - Z3), wherein in particular it is the case that the quadratic moulded brick (F, F 1) with the grid dimensions R x R comprises four teeth (ZZ, Z or Z1 - Z3) respectively on each side surface (SF, SF1 - SF4) including the additional tooth (ZZ).

6. Moulded brick according to any one of the preceding claims, **characterised in that** a rectangular moulded brick (F, F2) with grid dimensions R x 2R on two opposite side surfaces (SF, SF2, SF4) comprises tooth groups (ZG) which consist of three teeth (Z, Z1 -Z3), and on two other additional opposite sides surfaces (SF, SF1, SF3) comprises two tooth groups (ZG), which each consist of four teeth (Z, Z1 - Z4), wherein it is the case in particular that the rectangular moulded brick (F, F2) with the grid dimensions R x 2R on its opposite short side surfaces (SF, SF2, SF4) including the additional tooth (ZZ) each have four teeth (Z) and on its opposite long side surfaces (SF, SF1, SF3) including the addition tooth (ZZ) comprises new teeth (Z) respectively.

7. Moulded brick according to any one of the preceding claims, **characterised in that** a quadratic moulded brick (F, F3) with grid dimensions 2R x 2R on each side surface (SF, SF1 - SF4) comprises two tooth groups (ZG) which each consist of four teeth (Z, Z1 - Z4) wherein in particular it is the case that the quadratic moulded brick (F, F3) with the grid dimensions 2R x 2R in particular on each of the side surfaces (SF, SF1 - SF4) including the additional tooth (ZZ) has nine teeth (Z) respectively.

8. Moulded brick according to any one of the preceding claims, **characterised in that** a rectangular moulded brick (F, F4) with grid dimensions 2R x 3R on two opposite side surfaces (SF, SF2, SF4) with the length 2R has two tooth groups (ZG), which consist of four teeth (Z, Z1 - Z4) and on two additional opposite side surfaces (SF, SF1, SF3) with the length 3R comprise two tooth groups (ZG) which each consist of four teeth (Z, Z1 - Z4) and a tooth group (ZG) which consists of five teeth (Z, Z1 - Z5), wherein the tooth group (ZG) of five teeth (Z, Z1 - Z5) is arranged between the tooth groups (ZG) of four teeth (Z, Z1 - Z4), wherein in particular it is the case that the rectangular moulded brick (F, F4) with the grid dimensions 2R x 3R on its opposite short side surface (SF, SF2, SF4) including the addition tooth (ZZ) has nine teeth (Z) and on its opposite long side surfaces (SF, SF1, SF3) including the additional tooth (ZZ) has fourteen teeth (Z).

9. Moulded brick according to any one of the preceding claims, **characterised in that** a quadratic moulded brick (F) with grid dimensions 3R x 3R on each side surface (SF, sF1 - SF4) has two tooth groups (ZG) which consist of four teeth (Z) each and a tooth group (ZG) which consists of five teeth (Z), wherein the tooth group (ZG) of five teeth (Z) is arranged between the tooth groups (ZG) of four teeth (Z), wherein in particular it is the case that the quadratic moulded brick (F) with the grid dimensions 3R x 3R has fourteen teeth (Z) on each side surface (SF, SF1 - SF4) including the additional tooth (ZZ).

10. Moulded brick according to any one of the preceding claims, **characterised in that** the grid dimension R in particular has a value of about 15 cm.

11. Moulded brick according to any one of the preceding claims, **characterised in that** the teeth (Z) of a tooth group (ZG) are aligned with their feet (9) on a peripheral edge (UK) of the bottom side (2) of the moulded brick (F) or in particular **in that** the teeth o(Z) of a tooth group (ZG) are aligned with their heads (10) on a peripheral edge (OK) of the top side (1) of the moulded brick (F).

12. Moulded brick according to any one of the preceding claims 1 to 11, **characterised in that** the teeth (Z) of a tooth group (ZG) are aligned relative to a horizontal (11) which surrounds the side surfaces (SF) of the moulded brick (F) parallel to the circumferential edge (UK) of the lower side (2).

13. Moulded brick according to any one of the preceding claims, **characterised in that** on the bottom side (2) of the moulded brick (F) at least one tunnel (T) is arranged which opens to the bottom side (2) and at least one side surface (SF) of the moulded brick (F), wherein in particular a pluralities of tunnels (T) are aligned parallel to one another and open to two opposite side surfaces (SF, SF1, SF3) of the moulded brick (F), wherein the tunnel (T) in particular has across section (Q) which corresponds to a circle segment or wherein the cross section (Q) of the tunnel (T) in particular corresponds to a polygon or wherein the cross section (Q) of the tunnel (T) corresponds in particular to a cross section (Q) of a groove (N) with an undercut.

14. Moulded brick according to any one of the preceding claims, **characterised in that** the tooth (Z) in a horizontal section has a circle segment-shaped cross section (QZ).

15. Moulded brick according to any one of the preceding claims, **characterised in that** the tooth (Z) is rounded towards the upper side (1) of the moulded brick (F).

## Revendications

1. Pierre moulée (F, F1-F4) en particulier en béton pour l'obtention d'une surface pavée (P) comportant :
- un corps (K) avec une face supérieure plane (1),
- une face inférieure (2), et
- au moins trois faces latérales verticales (SF) comportant des dents (Z),
- des dents (Z) de hauteurs verticales (HZ) différentes étant situées sur chacune des surfaces latérales (SF),
caractérisée ce que :
- sur chacune des surfaces latérales (SF) est situé au moins un groupe de dents (ZG) qui est constitué par l'association d'au moins trois dents (Z, Z1-Z5) de hauteurs verticales (HZ, HZ1-HZ5) différentes, et
- la hauteur verticale (HZ, HZ1-HZ4) des dents (Z, Z1-Z5) des groupes de dents (ZG) augmente ou diminue d'une dent (Z) à une autre dent (Z) dans une direction périphérique (UR, UL) de la pierre moulée (F, F1-F4).

2. Pierre moulée conforme à la revendication 1,
**caractérisée en ce que**
toutes les dents (Z, ZZ) situées sur l'une des faces latérales (SF, SF1-SF4) sont situées à la même distance horizontale (LA) les unes des autres, en particulier les hauteurs (HZ, HZ1-HZ5) des dents (Z, Z1-Z5) de chacun des groupes de dents (ZG) situé sur les faces latérales (SF, SF1-SF4) augmentent de dent (Z) en dent (Z) dans la même direction périphérique (UR, UL) de la pièce moulée (F, F1-F4).

3. Pierre moulée conforme à l'une des revendications précédentes,
**caractérisée en ce que**
sur chacune des faces latérales (SF, SF1-SF4) il y a un multiple entier de groupes de dents (ZG), et en plus une dent additionnelle (ZZ) isolée n'appartenant à aucun groupe, en particulier la dent additionnelle (ZG) est située à proximité de la plus petite dent (Z, Z3 ou Z4, Z5) latéralement contigüe du groupe de dents (ZG) ou des groupes de dents (ZG), et, en particulier la dent additionnelle (ZZ) présente une hauteur (HZZ) qui correspond à la hauteur (HZ, HZ1) de la plus grande dent (Z, Z1) du groupe de dents (ZG) voisin.

4. Pierre moulée conforme à l'une des revendications précédentes,
**caractérisée en ce que**
les différents groupes de dents (ZG) de la pierre moulée (F, F1-F4) comportent différents nombres de dents, en particulier, sur au moins l'une des faces latérales (SF, SF1-SF4) de la pierre moulée (F, F1-F4) sont disposés des groupes de dents (ZG) ayant différents nombres de dents.

5. Pierre moulée conforme à l'une des revendications précédentes,
**caractérisée en ce qu'**
une pierre moulée carrée (F, F1) de dimension R x R comporte sur chacune de ses faces latérales (SF, SF1-SF4) un groupe de dents (ZG) qui est constitué de trois dents (Z ou Z1-Z3), en particulier, la pierre moulée carrée (F, F1) de dimension R x R présente sur chacune de ses faces latérales (SF, SF1-SF4) respectivement quatre dents (ZZ, Z ou Z1-Z3) y compris la dent additionnelle (ZZ).

6. Pierre moulée conforme à l'une des revendications précédentes 1 à 4,
**caractérisée en ce qu'**
une pierre moulée rectangulaire (F, F2) de dimension R x 2R comporte respectivement sur deux de ses faces latérales opposées (SF, SF2-SF4) un groupe de dents (ZG) qui est constitué de trois dents (Z, Z1-Z3), et sur ses deux autres faces latérales opposées (SF, SF1-SF3) respectivement deux groupes de dents (ZG) constitués chacun de quatre dents (Z, Z1-Z4), en particulier la pierre moulée (F1, F2) de dimension R x 2R comporte, sur ses petites faces latérales opposées (SF, SF2, SF4) respectivement quatre dents (Z) y compris la dent additionnelle (ZZ) et sur ses grandes faces latérales opposées (SF, SF1, SF3), respectivement neuf dents (Z) y compris la dent additionnelle (ZZ).

7. Pierre moulée conforme à l'une des revendications précédentes 1 à 4,
**caractérisée en ce qu'**
une pierre moulée carrée (F, F3) de dimension 2R x 2R comporte sur chacune de ses faces latérales (SF, SF1-SF4) deux groupes de dents (ZG) qui sont constitués chacun de quatre dents (Z, Z1-Z4), en particulier cette pierre carrée (F, F3) de dimension 2R x 2R comporte sur chacune de ses faces latérales (SF, SF1-SF4) neuf dents (Z) respectives y compris la dent (ZZ) additionnelle.

8. Pierre moulée conforme à l'une des revendications précédentes 1 à 4,
**caractérisée en ce qu'**
une pierre moulée rectangulaire (F, F4) de dimension 2R x 3R comporte sur deux de ses faces latérales opposées (SF, SF2, SF4) de longueur 2R respectivement deux groupes de dents (ZG) constitués chacun de quatre dents (Z, Z1-Z4), et sur ses deux autres faces latérales opposées (SF, SF1, SF3) de longueur 3R deux groupes de dents (ZG) qui sont constitués chacun de quatre dents (Z, Z1-Z4), et un groupe de dents (ZG) qui est constitué de cinq dents (Z, Z1-Z5), le groupe de dents (ZG) comportant cinq dents (Z, Z1-Z5) étant disposé entre les groupes de dents (ZG) comportant quatre dents (Z, Z1-Z4), en particulier la pierre moulée rectangulaire (F, F4) de dimension 2R x 3R comportant sur ses petites faces latérales opposées (SF, SF2, SF4) respectivement neuf dents (Z) y compris la dent additionnelle (ZZ), et sur ses grandes faces latérales opposées (SF, SF1, SF3) respectivement quatorze dents (Z) y compris la dent additionnelle (ZZ).

9. Pierre moulée conforme à l'une des revendications précédentes 1 à 4,
**caractérisée en ce qu'**
une pierre moulée carrée (F) de dimension 3R x 3R comporte sur chacune de ses faces latérales (SF, SF1-SF4) deux groupes de dents (ZG) qui sont constitués chacun de quatre dents (Z) et un groupe de dents (ZG) qui est constitué de cinq dents (Z), le groupe de dents (ZG) ayant cinq dents (Z) étant situé entre les groupes de dents (ZG) ayant quatre dents (Z), en particulier la pierre moulée carrée (F) de dimension 3R x 3R comprend sur chacune de ses faces latérales (SF, SF1-SF4) respectivement quatorze dents (Z) y compris la dent additionnelle (ZZ).

10. Pierre moulée conforme à l'une des revendications précédentes,
**caractérisée en ce que**
la dimension R présente en particulier une valeur d'environ 15 cm.

11. Pierre moulée conforme à l'une des revendications précédentes,
**caractérisée en ce que**
les dents (Z) d'un groupe de dents (ZG) sont orientées par leur base (9) vers le bord périphérique (UK) de la face inférieure (2) de la pierre moulée (F), ou, en particulier les dents (Z) d'un groupe de dents (ZG) sont orientées par leur tête (10) vers un bord périphérique (UK) de la face supérieure (1) de la pierre moulée (F).

12. Pierre moulée conforme à l'une des revendications précédentes 1 à 11,
**caractérisée en ce que**
les dents (Z) d'un groupe de dents (ZG) sont orientées vers un plan horizontal (11) qui entoure les faces latérales (SF) de la pierre moulée (F) parallèlement au bord périphérique (UK) de sa face supérieure (2).

13. Pierre moulée conforme à l'une des revendications précédentes,
**caractérisée en ce qu'**
elle comporte sur sa face inférieure (2) au moins un tunnel (T) qui s'ouvre vers la face inférieure (2) et vers au moins une face latérale (SF) de celle-ci, en particulier plusieurs tunnels (T) étant dirigés parallèlement les uns aux autres et s'ouvrant vers deux faces latérales opposées (SF, SF1, SF3) de la pierre moulée (F), le tunnel (T) présentant en particulier une section (Q) qui correspond à un segment de cercle, ou la section (Q) du tunnel (T) correspondant en particulier à un polygone, ou la section (Q) du tunnel (T) correspondant en particulier à la section (Q) d'une rainure (N) avec une contre dépouille.

14. Pierre moulée conforme à l'une des revendications précédentes,
**caractérisée en ce que**
la dent (Z) présente dans un plan de coupe horizontal une section (QZ) en forme de segment circulaire.

15. Pierre moulée conforme à l'une des revendications précédentes,
**caractérisée en ce que**
la dent (Z) est arrondie vers la face supérieure (1) de la pierre moulée (F).
